# EUROPÄISCHE PATENTSCHRIFT

(11) **EP 2 050 957 B1**
(45) Veröffentlichungstag und Bekanntmachung des Hinweises auf die Patenterteilung: **20.06.2012**
(21) Anmeldenummer: 08014003.1
(22) Anmeldetag: 05.08.2008
(51) Int. Cl.: F04B 1/12, F04B 1/20

(54) **Axialkolbenmaschine**
Axial piston machine
Machine à piston axial

(30) Priorität: 15.10.2007 DE 102007049393
(43) Veröffentlichungstag der Anmeldung: 22.04.2009
(73) Patentinhaber: Linde Material Handling GmbH, 63743 Aschaffenburg (DE)
(72) Erfinder: Bergmann, Martin, 64850 Schaafheim (DE)
(74) Vertreter: Geirhos, Johann

(56) Entgegenhaltungen:
- DE-A1-102005 047 981
- US-A- 4 872 394
- US-A1- 2003 138 331

## Beschreibung

Die Erfindung betrifft eine Axialkolbenmaschine in Schrägscheibenbauweise, mit einer um eine Rotationsachse drehbar gelagerten Zylindertrommel, wobei die Zylindertrommel mit Zylinderbohrungen versehen ist, in denen jeweils ein Kolben längsverschiebbar gelagert ist, und die Kolben mittels jeweils eines Gleitschuhs an einer Schrägscheibe abgestützt sind, wobei die Gleitschuhe mittels einer drehsynchron mit der Zylindertrommel rotierenden Rückhalteeinrichtung, insbesondere einer Rückhalteplatte, in Wirkverbindung stehen.

Die US-A-4 872 394 offenbart eine Axialkolbenmaschine in Schrägsachsenbauweise. Gemäß der Figur 2 weisen die Kolben jeweils einen Kugelkopf auf, mit dem die Kolben in entsprechenden Kugelpfannen eines Triebflansches gelenkig gelagert sind. Ein an dem Triebflansch befestigter Haltering dient zur Sicherung des Kugelkopfes der Kolben in den Kugelpfannen des Triebflansches.

Die US 2003/138331 A1 offenbart eine Axialkolbenmaschine in taumelscheibenähnlicher Bauweise. Die Kolben sind nicht rotierend angeordnet und längsverschiebbar im Gehäuse gelagert. Die Kolben stehen über einen Übertragungsarm mit einem Schwungrad in Verbindung, das mit einer Triebwelle verbunden ist. Um eine Fliehkraft an dem Verbindungspunkt des rotierenden Übertragungsarms an dem Schwungrad auszugleichen, ist gemäß der Figur 49 ein Ausgleichsgewicht vorgesehen, das an dem Schwungrad befestigt ist. Mit dem Ausgleichsgewicht kann ein Massenausgleich erzielt werden, um Unwuchten zu vermeiden.

Bei derartigen, als Schrägscheibenmaschinen ausgebildeten Axialkolbenmaschinen stützen sich die Kolben mittels jeweils eines Gleitschuhs auf der Schrägscheibe ab. Zwischen dem Kolben und dem Gleitschuh ist hierbei ein Gleitschuhgelenk angeordnet. Im Betrieb der Schrägscheibenmaschine tritt an den Gleitschuhen aufgrund der auf den Gleitschuh einwirkenden Fliehkräfte ein Abkippmoment auf, das ein Abkippen der Gleitschuhe von der Schrägscheibe bewirkt. Mittels der Rückhalteeinrichtung werden die Gleitschuhe in Richtung der Schrägscheibe angepresst, um ein Abheben bzw. Abkippen der Gleitschuhe aufgrund des Abkippmoments zu verhindern.

Die Rückhalteeinrichtung kann hierbei als kraftschlüssige Rückhalteeinrichtung ausgebildet sind, wobei eine Federeinrichtung vorgesehen ist, die die Rückhalteeinrichtung und somit die Gleitschuhe in Richtung der Schrägscheibe beaufschlagt. Um hierbei ein Abkippen der Gleitschuhe aufgrund der im Betrieb auftretenden Fliehkräfte sicher zu vermeiden, ist die Federkraft der Federeinrichtung auf die maximale Drehzahl auszulegen. Hierdurch ergeben sich jedoch hohe Federkräfte, die im Betrieb bei niedrigeren Drehzahlen hohe Anpresskräfte der Gleitschuhe auf die Schrägscheibe sowie der Zylindertrommel auf die Steuerfläche bewirken. Hierdurch entstehen hohe Reibungskräfte, die zu einem verringerten Wirkungsgrad der Schrägscheibenmaschine führen. Zudem führen die hohen Anpresskräfte zu einem erhöhten Verschleiß der Schrägscheibenmaschine.

Die Rückhalteeinrichtung kann weiterhin als formschlüssige Rückhalteeinrichtung ausgebildet sein, die am Gehäuse in axialer Richtung befestigt ist. Aufgrund des in der formschlüssigen Verbindung der Rückhalteeinrichtung mit dem Gehäuse vorhandenen Spiels können hierbei die Gleitschuhe aufgrund der im Betrieb auftretenden Fliehkraft von der Schrägscheibe abkippen, wodurch ein Leckagestrom entsteht, der zu einem verschlechterten Wirkungsgrad der Schrägscheibenmaschine führt.

Eine gattungsgemäße, als Schrägsscheibenmaschine ausgebildete Axialkolbenmaschine ist aus der als nächstleigender Stand der Technik angesehenen DE 10 2005 047 981 A1 bekannt.

Der vorliegenden Erfindung liegt die Aufgabe zugrunde, eine hydrostatische Axialkolbenmaschine der eingangs genannten Gattung zur Verfügung zu stellen, die hinsichtlich des Wirkungsgrades verbessert ist.

Diese Aufgabe wird erfindungsgemäß dadurch gelöst, dass die Gleitschuhe mit einer von Kipphebeln gebildeten Momentenerzeugungseinrichtung in Wirkverbindung stehen, mittels der ein dem Abkippmoment entgegenwirkendes Gegenmoment an den Gleitschuhen erzeugbar ist, wobei jedem Gleitschuh ein als zweiarmiger Hebel ausgebildeter Kipphebel zugeordnet ist, mittels dem eine auf den Gleitschuh wirkende Kontaktkraft erzeugbar ist, die der auf den Gleitschuh einwirkenden Fliehkraft entgegengerichtet ist, wobei an einem mit einem ersten Hebelarm versehenen Bereich des Kipphebels eine mit dem Gleitschuh in Verbindung bringbare Kontaktfläche ausgebildet ist und an einem zweiten Hebelarm der Massenschwerpunkt des Kipphebels angreift. Der erfindungsgemäße Gedanke besteht somit darin, an den Gleitschuhen mittels der Momentenerzeugungseinrichtung ein dem aus den Fliehkräften erzeugten Abkippmoment entgegenwirkendes Gegenmoment zu erzeugen, das das Abkippmoment teilweise oder vollständig kompensiert. Hierdurch kann bei einer mittels einer Federeinrichtung beaufschlagten kraftschlüssigen Rückhalteeinrichtung die Federkraft und somit die Anpresskraft verringert werden, wodurch sich geringere Reibungskräfte und somit ein verbesserter Wirkungsgrad der Schrägscheibenmaschine ergibt. Zudem wird durch die verringerte Anpresskraft der Verschleiß der Schrägscheibenmaschine verringert. Bei einer formschlüssigen Rückhalteeinrichtung wird durch die Momentenerzeugungseinrichtung ein Abkippen der Gleitschuhe sicher vermieden, wodurch eine erfindungsgemäße Schrägscheibenmaschine eine geringe Leckage und somit einen hohen Wirkungsgrad aufweist. Die Momentenerzeugungseinrichtung ist von Kipphebeln gebildet, wobei jedem Gleitschuh ein Kipphebel zugeordnet ist, mittels dem eine auf den Gleitschuh wirkende Kontaktkraft erzeugbar ist, die der auf den Gleitschuh einwirkenden Fliehkraft entgegengerichtet ist. Mit Kipphebeln kann auf einfache Weise eine auf die Gleitschuhe wirkende und der Fliehkraft entgegenwirkende Kontaktkraft und somit an den Gleitschuhen ein dem aus der Fliehkraft hervorgerufenen Abkippmoment entgegenwirkendes Gegenmoment erzeugt werden. Der Kipphebel ist jeweils als zweiarmiger Hebel ausgebildet, wobei an einem mit einem ersten Hebelarm versehenen Bereich des Kipphebels eine mit dem Gleitschuh in Verbindung bringbare Kontaktfläche ausgebildet ist und an einem zweiten Hebelarm der Massenschwerpunkt des Kipphebels angreift. Der Kipphebel ist somit von der Fliehkraft betätigt, wodurch die Kontaktkraft proportional zu der an dem Kippehebel angreifenden Fliehkraft und somit proportional zur Drehzahl der Schrägscheibenmaschine ist. Mit derartigen fliehkraftbetätigten Kipphebeln kann mit geringem Bauaufwand an den Gleitschuhen ein dem Abkippmoment entgegenwirkendes Gegenmoment erzeugt werden.

Hierbei ergeben sich besondere Vorteile, wenn der Kipphebel an der Rückhalteeinrichtung um eine parallel zur Drehachse der Rückhalteeinrichtung angeordnete Schwenkachse schwenkbar gelagert ist und mit der Umfangsfläche des Gleitschuhs in Wirkverbindung bringbar ist. Hierdurch wird mit geringem Bauaufwand erzielt, dass die auf die Gleitschuhe einwirkende Kontaktkraft der Fliehkraft entgegenwirkt.

Der Kipphebel kann hierbei gemäß einer bevorzugten Ausgestaltungsform der Erfindung im Bereich eines Gleitschuhhalses des Gleitschuhs mit der Umfangsfläche des Gleitschuhs in Wirkverbindung bringbar ist.

Zudem ist es möglich, wenn der Kipphebel gemäß einer weiteren Ausgestaltungsform der Erfindung im Bereich einer Gleitschuhplatte des Gleitschuhs mit der Umfangsfläche des Gleitschuhs in Wirkverbindung bringbar ist.

Besondere Vorteile ergeben sich, wenn der zweite Hebelarm größer als der erste Hebelarm ist, wodurch bei einer gegebenen Kipphebelmasse eine große auf den Gleitschuh wirkende Kontaktkraft erzielbar ist und somit mit einem kleinen Bauraum aufweisenden Kipphebeln ein hohes Gegenmoment erzeugbar ist.

Gemäß einer bevorzugten Weiterbildung der Erfindung sind die Masse des Kipphebels und der erste Hebelarm sowie der zweite Hebelarm derart ausgelegt, dass das von dem Kipphebel erzeugte Gegenmoment das auf den Gleitschuh einwirkende Abkippmoment nahezu oder vollständig kompensiert.

Sofern der Kipphebel den Gleitschuh teilweise umschlingt und der mit dem zweiten Hebelarm versehene Bereich des Kipphebels den Zwischenraum zweier benachbarter Gleitschuhe zumindest teilweise ausfüllt, kann ohne zusätzlichen Bauraumbedarf für die Kipphebel eine entsprechende Kipphebelmasse zur Verfügung gestellt werden.

Die Kipphebel können gemäß einer bevorzugten Ausführungsform der Erfindung zwischen der Rückhalteeinrichtung und der Schrägscheibe angeordnet sein.

Zudem ist es möglich, die Kipphebel gemäß einer weiteren Ausführungsform der Erfindung zwischen der Rückhalteeinrichtung und der Zylindertrommel anzuordnen.

Hinsichtlich eines geringen Bauaufwands ergeben sich Vorteile, wenn zur Lagerung des Kipphebels an der Rückhalteeinrichtung ein Lagerbauteil, insbesondere ein Zylinderstift, vorgesehen ist. Mittels jeweils eines Zylinderstiftes können die Kipphebel auf einfache Weise an der Rückhalteeinrichtung schwenkbar gelagert werden.

Die aus den Kipphebeln gebildete Momentenerzeugungseinrichtung kann bei einer Schrägscheibenmaschine mit einer kraftschlüssigen Rückhalteeinrichtung verwendet werden, die mittels einer Federeinrichtung in Richtung der Schrägscheibe beaufschlagt ist.

Zudem kann die aus den Kipphebeln gebildete Momentenerzeugungseinrichtung bei einer Schrägscheibenmaschine mit einer formschlüssigen Rückhalteeinrichtung eingesetzt werden, bei der die Rückhalteeinrichtung an einem Gehäuse der Axialkolbenmaschine abgestützt ist.

Weitere Vorteile und Einzelheiten der Erfindung werden anhand der in den schematischen Figuren dargestellten Ausführungsbeispiele näher erläutert. Hierbei zeigt
- Figur 1: eine Axialkolbenmaschine in Schrägscheibenbauweise des Standes der Technik in einem Längsschnitt,
- Figur 2: eine kraftschlüssige Rückhalteeinrichtung des Standes der Technik,
- Figur 3: eine formschlüssige Rückhalteeinrichtung des Standes der Technik,
- Figur 4: eine erfindungsgemäße, als Schrägscheibenmaschine ausgebildete Axialkolbenmaschine in einem Längsschnitt,
- Figur 5: einen Schnitt entlang der Linie A-A der Figur 4 mit einer Draufsicht auf die Rückhalteeinrichtung,
- Figur 6: einen Ausschnitt der Figur 5 in einer vergrößerten Darstellung,
- Figur 7: einen Ausschnitt der Figur 4 in einer vergrößerten Darstellung.

In der Figur 1 ist eine als Schrägscheibenmaschine 1 ausgebildete hydrostatische Axialkolbenmaschine des Standes der Technik in einem Längsschnitt dargestellt.

Die Schrägscheibenmaschine 1 weist eine um eine Rotationsachse 2 drehbar gelagerte Zylindertrommel 3 auf, die mit mehreren konzentrisch angeordneten Zylinderbohrungen 4 versehen ist, in denen jeweils ein Kolben 5 längsverschiebbar gelagert ist. Die Zylindertrommel 3 steht hierbei mit einer konzentrisch zur Rotationsachse 2 angeordneten Triebwelle 6 in drehfester Verbindung.

Die Kolben 5 stützen sich hierbei mittels jeweils eines als Gleitschuh 7 ausgebildeten Gleitelements auf einer Schrägscheibe 8 ab. Der Gleitschuh 7 ist hierbei mit dem Kolben 5 mittels eines kugelförmigen Gleitschuhgelenks 9 gelenkig verbunden. Die Schrägscheibe 8 kann hierbei wie in der Figur 1 dargestellt an einem Gehäuse 10 der Schrägscheibenmaschine 1 angeformt sein, wobei die Schrägscheibenmaschine 1 ein festes Verdrängungsvolumen aufweist. Es ist jedoch ebenfalls möglich, die Schrägscheibe 8 verstellbar auszubilden, wodurch die Schrägscheibenmaschine 1 ein veränderbares Verdrängungsvolumen aufweist.

Die Zylindertrommel 3 stützt sich in axialer Richtung an einer gehäusefesten Steuerfläche 11 ab, die an einem scheibenförmigen Steuerboden 12 ausgebildet ist. Der Steuerboden 12 ist mit nicht mehr dargestellten nierenförmigen Steuerschlitzen versehen, die einen Einlassanschluss und einen Auslassanschluss der Schrägscheibenmaschine 1 bilden.

Die Gleitschuhe 7 stehen mit einer als scheibenförmige Rückhalteplatte 15 ausgebildeten Rückhalteeinrichtung 16 in Wirkverbindung. In der in der Figur 1 dargestellten Schrägscheibenmaschine 1 ist die Rückhalteeinrichtung 16 als kraftschlüssige Rückhalteeinrichtung ausgebildet. Die Rückhalteplatte 15 ist hierbei auf einem kugelförmigen Lagerbauteil 17 gelagert, das mittels einer von einer Feder oder mehreren Federn gebildeten Federeinrichtung 18 an der Zylindertrommel 3 abgestützt ist. Mittels der Federeinrichtung 18 werden hierbei die Gleitschuhe 7 über das Lagerbauteil 17 und die Rückhalteplatte 15 in Richtung der Schrägscheibe 8 beaufschlagt.

In der Figur 2 ist ein Gleitschuh 7 der Figur 1 in einer vergrößerten Darstellung dargestellt, wobei die im Betrieb der Schrägscheibenmaschine 1 auftretenden Kräfte verdeutlicht sind.

Bei der Rotation der Zylindertrommel 3 um die Rotationsachse 2 entsteht eine am Schwerpunkt S des Gleitschuhs 7 angreifende Fliehkraft F_{f} , die mit dem Abstand a des Schwerpunktes S des Gleitschuhs 7 von dem Mittelpunkt des Gleitschuhgelenks 9 ein den Gleitschuh 7 von der Schrägscheibe 8 abkippendes Abkippmoment erzeugt. Das Abkippen des Gleitschuhs 7 von der Schrägscheibe 8 wird durch zwischen der Schrägscheibe 8 und dem Gleitschuh 7 sowie dem Gleitschuh 7 und der Rückhalteplatte 15 wirkende Kräfte F_{A} und F_{B} verhindert, die um den Durchmesser d einer kreisförmigen Gleitschuhplatte 7a, mittels der der Gleitschuh 7 an der Schrägscheibe 8 abgestützt ist, beabstandet sind und ein dem Abkippmoment entgegenwirkendes Moment erzeugen. Die anpressende Kraft F_{A} muss hierbei von der die Rückhalteplatte 15 beaufschlagenden Federeinrichtung 18 aufgebracht werden.

Um ein Abkippen der Gleitschuhe 7 von der Schrägscheibe 8 sicher zu vermeiden, muss die Federkraft der Federeinrichtung 18 auf die bei maximaler Drehzahl auftretenden hohen Fliehkräfte F_{f} ausgelegt werden. Bei niedrigeren Drehzahlen führen diese hohen und nicht erforderlichen anpressenden Kräfte F_{A} zu erhöhten Reibungsverlusten und somit einem verringerten Wirkungsgrad der Schrägscheibenmaschine 1 sowie zu einem erhöhten Verschleiß der Schrägscheibenmaschine 1.

In der Figur 3 ist hierbei eine Schrägscheibenmaschine des Standes der Technik mit einer formschlüssigen Rückhalteeinrichtung 15 in einer Darstellung gemäß der Figur 2 dargestellt.

Die scheibenförmige Rückhalteplatte 15 ist hierbei mittels einer beispielsweise von einem in einer nutförmigen Ausnehmung 20 des Gehäuses 10 angeordneten Seegering gebildeten Befestigungseinrichtung 19 am Gehäuse 10 in axialer Richtung befestigt.

Dem von der Fliehkraft F_{f} bedingten Abkippmoment des Gleitschuhs 7 wirkt wiederum das aus den Kräften F_{A} und F_{B} gebildete Moment entgegen. Aufgrund des aus Fertigungstoleranzen und Montagegründen vorhandenen Spiels der Befestigungseinrichtung 19 kippt jedoch der Gleitschuh 7 von der Schrägscheibe 8 ab, wodurch ein Spalt 21 wischen der Gleitschuhplatte 7a des Gleitschuhs 7 und der Schrägscheibe 8 entsteht, durch den ein Leckagestrom in den Gehäuseinnenraum auftritt, der zu einem verschlechterten Wirkungsgrad der Schrägscheibenmaschine führt.

Bei der in der Figur 4 dargestellten erfindungsgemäßen Schrägscheibenmaschine stehen die Gleitschuhe 7 mit einer Momentenerzeugungseinrichtung 25 in Wirkverbindung, die ein dem aus der Fliehkraft F_{f} an den Gleitschuhen 7 entstehenden Abkippmoment entgegenwirkendes Gegenmoment erzeugen. Die Momentenerzeugungseinrichtung 25 ist hierbei zwischen der Schrägscheibe 8 und der von der Rückhalteplatte 15 gebildeten Rückhalteeinrichtung 16 im Bereich der Gleitschuhplatten 7a angeordnet. Die Rückhalteeinrichtung 16 gemäß der Figur 4 ist als kraftschlüssige Rückhalteeinrichtung ausgebildet, die gemäß der Figur 1 mittels der Federeinrichtung 18 und dem kugelförmigen Lagerbauteil 17 in Richtung der Schrägscheibe 8 beaufschlagt ist.

Es ist jedoch ebenfalls möglich, die Rückhalteeinrichtung 15 gemäß der Figur 4 als formschlüssige Rückhalteeinrichtung auszubilden, die gemäß der Figur 3 am Gehäuse 3 in axialer Richtung befestigt ist.

Die Momentenerzeugungseinrichtung 25 besteht - wie aus der Figur 5 ersichtlich ist, die einen Draufsicht auf die Rückhalteplatte 15 und die Gleitschuhe 7 zeigt - von Kipphebeln 26, wobei jedem Gleitschuh 7 ein Kipphebel 26 zugeordnet ist.

In der Figur 6 ist ein Ausschnitt der Figur 5 in einer vergrößerten Darstellung gezeigt. Der einem Gleitschuh 7 zugeordnete Kipphebel 26 ist mittels eines beispielsweise als Zylinderstift ausgebildeten Lagerbauteils 27 um eine parallel zur Drehachse D der Rückhalteplatte 15 angeordnete Schwenkachse 28 schwenkbar am äußeren Bereich der Rückhalteplatte 15 gelagert.

Der Kipphebel 26 ist hierbei als zweiarmiger Hebel ausgebildet, wobei an einem ersten Bereich des Kipphebels eine Kontaktfläche 30 ausgebildet ist, die mit der Umfangsfläche des Gleitschuhs 7 im Bereich der Gleitschuhplatte 7a in Wirkverbindung steht. Die Kontaktfläche 30 ist hierbei von der Schwenkachse 28 um einen ersten Hebelarm c beabstandet. Der diesem Bereich bezüglich der Schwenkachse 28 gegenüberliegende zweite Bereich des Kipphebels 26 umschlingt den Gleitschuh 7 teilweise und füllt den Zwischenraum zu dem benachbarten Gleitschuh 7 zumindest teilweise aus. Durch diese Ausgestaltung des Kipphebels 26 ist der Massenschwerpunkt S_{M} des Kipphebels 26 im zweiten Bereich angeordnet und von der Schwenkachse 28 um einen zweiten Hebelarm d beabstandet ist. Der zweite Hebelarm d ist hierbei größer als der erste Hebelarm c ausgebildet.

Bei einer Rotation der Zylindertrommel 3 um die Drehachse 2 dreht sich die Rückhalteplatte 15 um die Drehachse D. Hierbei greift am Massenschwerpunkt S_{M} des Kipphebels 26 eine Fliehkraft Fₛ an, das mit dem zweiten Hebelarm d ein Drehmoment um die Schwenkachse 28 bewirkt, das an der Kontaktfläche 30 durch eine der Fliehkraft Fₛ entgegengerichtete Kontaktkraft Fₖ abgestützt wird, die auf den Gleitschuh 7 wirkt.

Durch die Wahl der Hebelarme c, d des Kipphebels 26 wird hierbei erzielt, dass bei einer gegebenen Masse des Kipphebels 26 die Kontaktkraft Fₖ größer als die auf den Kipphebel 26 wirkende Fliehkraft Fₛ ist, wodurch eine große Kontaktkraft Fₖ erzielbar ist.

In der Figur 7 ist eine der Figur 2 entsprechende Darstellung des Gleitschuhs 7 einer erfindungsgemäßen Schrägscheibenmaschine 1 mit den auf den Gleitschuh 7 wirkenden Kräften dargestellt.

Wie aus der Figur 7 ersichtlich ist, ist die von dem Kipphebel 26 erzeugte und auf die Umfangsfläche des Gleitschuhs 7 im Bereich der Gleitschuhplatte 7a einwirkende Kontaktkraft Fₖ nach Innen und somit der auf den Gleitschuh 7 einwirkenden Fliehkraft F_{f} entgegen gerichtet. Die auf die Umfangsfläche des Gleitschuhs 7 im Bereich der Gleitschuhplatte 7a einwirkende Kontaktkraft Fₖ weist hierbei von dem Mittelpunkt des Gleitschuhgelenks 9 den Abstand b auf, wodurch von der Kontaktkraft Fₖ mit dem Abstand b ein Gegenmoment erzeugt wird, das dem aus dem Abstand a und der Fliehkraft F_{f} gebildeten Abkippmoment des Gleitschuhs 7 entgegenwirkt.

Die Masse des Kipphebels 26 sowie die Hebelarme c, d des Kipphebels 26 sind hierbei bevorzugt derart ausgelegt, dass das von der Fliehkraft F_{f} und dem Abstand a gebildete Abkippmoment von dem von der Kontaktkraft Fₖ und dem Abstand b gebildete Gegenmoment vollständig oder nahezu vollständig kompensiert wird, so dass die Summe der Momente um den Mittelpunkt des Gleitschuhgelenks 9 null oder nahezu null ist, wodurch sich geringe Kräfte F_{A} und F_{B} ergeben oder diese Kräfte F_{A}, F_{B} verschwinden.

Bei einer erfindungsgemäßen Schrägscheibenmaschine 1 wird somit mittels der Momentenerzeugungseinrichtung 25 das Abkippen der Gleitschuhe 7 von der Schrägscheibe 8 wirksam vermieden. Durch die von den Kipphebeln 26 erzeugte Kontaktkraft Fₖ und somit das auf den Gleitschuh 7 einwirkende, dem Abkippmoment entgegenwirkende Gegenmoment kann somit bei einer erfindungsgemäßen Schrägscheibenmaschine 1 mit einer kraftschlüssigen Rückhalteeinrichtung 16 die die Gleitschuhe 7 in Richtung der Schrägscheibe 8 anpressende Federkraft der auf die Rückhalteplatte 15 wirkenden Federeinrichtung 18 reduziert werden, wodurch sich geringe Reibungskräfte zwischen den Gleitschuhen 7 und der Schrägscheibe 8 ergeben und somit ein hoher Wirkungsgrad einer erfindungsgemäßen Schrägscheibenmaschine 1 erzielbar ist. Zudem wird bei einer erfindungsgemäßen Schrägscheibenmaschine 1 mit einer von den Kipphebeln 26 gebildeten Momentenerzeugungseinrichtung 25 ein geringer Verschleiß erzielt.

Bei einer mit einer von den Kipphebeln 26 gebildeten Momentenerzeugungseinrichtung 25 versehenen Schrägscheibenmaschine 1 mit einer formschlüssigen Rückhalteeinrichtung 26 wird durch das von den Kipphebeln 26 erzeugte Gegenmoment ein Abkippen der Gleitschuhe 7 aufgrund des Spiels in der Befestigungseinrichtung der Rückhalteeinrichtung 16 im Gehäuse 10 wirksam vermieden, wodurch eine Zunahme des Lecköls wirksam vermieden wird und die erfindungsgemäße Schrägscheibenmaschine einen hohen Wirkungsgrad aufweist.

Darüber hinaus wird bei einer erfindungsgemäßen Schrägscheibenmaschine 1 mit der Momentenerzeugungseinrichtung 25 die fliehkraftbedingte Kontaktkraft zwischen dem Kolben 5 und der Zylinderbohrung 4 verringert, wodurch ein Festklemmen des Kolbens 5 in der Zylinderbohrung 4 wirksam vermieden werden kann.

Anstelle der Anordnung der Kipphebel 26 zwischen den Schrägscheibe 8 und der Rückhalteplatte 15 im Bereich der Gleitschuhplatten 7a ist es ebenfalls möglich, die Kipphebel 26 an der der Zylindertrommel 3 zugewandten Seite der Rückhalteplatte 15 anzuordnen. Die Kipphebel 26 stehen somit der Kontaktfläche 30 mit dem zwischen dem Gleitschuhgelenk 9 und der Gleitschuhplatte 7a angeordneten Gleitschuhhals 7b des Gleitschuhs 7 in Wirkverbindung.

## Patentansprüche

1. Axialkolbenmaschine in Schrägscheibenbauweise, mit einer um eine Rotationsachse drehbar gelagerten Zylindertrommel, wobei die Zylindertrommel mit Zylinderbohrungen versehen ist, in denen jeweils ein Kolben längsverschiebbar gelagert ist, und die Kolben mittels jeweils eines Gleitschuhs an einer Schrägscheibe abgestützt sind, wobei die Gleitschuhe mittels einer drehsynchron mit der Zylindertrommel rotierenden Rückhalteeinrichtung, insbesondere einer Rückhalteplatte, in Wirkverbindung stehen, **dadurch gekennzeichnet, dass** die Gleitschuhe (7) mit einer von Kipphebeln (26) gebildeten Momentenerzeugungseinrichtung (25) in Wirkverbindung stehen, mittels der ein dem Abkippmoment entgegenwirkendes Gegenmoment an den Gleitschuhen (7) erzeugbar ist, wobei jedem Gleitschuh (7) ein als zweiarmiger Hebel ausgebildeter Kipphebel (26) zugeordnet ist, mittels dem eine auf den Gleitschuh (7) wirkende Kontaktkraft (Fₖ) erzeugbar ist, die der auf den Gleitschuh (7) einwirkenden Fliehkraft (F_{f}) entgegengerichtet ist, wobei an einem mit einem ersten Hebelarm (c) versehenen Bereich des Kipphebels (26) eine mit dem Gleitschuh (7) in Verbindung bringbare Kontaktfläche (30) ausgebildet ist und an einem zweiten Hebelarm (d) der Massenschwerpunkt (S_{M}) des Kipphebels (26) angreift.

2. Axialkolbenmaschine nach Anspruch 1, **dadurch gekennzeichnet, dass** der Kipphebel (26) an der Rückhalteeinrichtung (16) um eine parallel zur Drehachse (D) der Rückhalteeinrichtung (16) angeordnete Schwenkachse (28) schwenkbar gelagert ist und mit der Umfangsfläche des Gleitschuhs (7) in Wirkverbindung bringbar ist.

3. Axialkolbenmaschine nach Anspruch 2, **dadurch gekennzeichnet, dass** der Kipphebel (26) im Bereich eines Gleitschuhhalses (7b) des Gleitschuhs (7) mit der Umfangsfläche des Gleitschuhs (7) in Wirkverbindung bringbar ist.

4. Axialkolbenmaschine nach Anspruch 2, **dadurch gekennzeichnet, dass** der Kipphebel (26) im Bereich einer Gleitschuhplatte (7a) des Gleitschuhs (7) mit der Umfangsfläche des Gleitschuhs (7) in Wirkverbindung bringbar ist.

5. Axialkolbenmaschine nach einem der Ansprüche 1 bis 4, **dadurch gekennzeichnet, dass** der zweite Hebelarm (d) größer als der erste Hebelarm (c) ist.

6. Axialkolbenmaschine nach einem der Ansprüche 1 bis 5, **dadurch gekennzeichnet, dass** die Masse des Kipphebels (26) und der erste Hebelarm (c) sowie der zweite Hebelarm (d) derart ausgelegt sind, dass das von dem Kipphebel (26) erzeugte Gegenmoment das auf den Gleitschuh (7) einwirkende Abkippmoment nahezu oder vollständig kompensiert.

7. Axialkolbenmaschine nach einem der Ansprüche 1 bis 6, **dadurch gekennzeichnet, dass** der Kipphebel (26) den Gleitschuh (7) teilweise umschlingt und der mit dem zweiten Hebelarm versehene Bereich des Kipphebels (26) den Zwischenraum zweier benachbarter Gleitschuhe (7) zumindest teilweise ausfüllt.

8. Axialkolbenmaschine nach einem der Ansprüche 2 bis 7, **dadurch gekennzeichnet, dass** die Kipphebel (26) zwischen der Rückhalteeinrichtung (16) und der Schrägscheibe (8) angeordnet sind.

9. Axialkolbenmaschine nach einem der Ansprüche 2 bis 7, **dadurch gekennzeichnet, dass** die Kipphebel (26) zwischen der Rüchchalteeinrichtung (16) und der Zylindertrommel (3) angeordnet sind.

10. Axialkolbenmaschine nach einem der Ansprüche 2 bis 9, **dadurch gekennzeichnet, dass** zur Lagerung des Kipphebels (26) an der Rückhalteeinrichtung (16) ein Lagerbauteil (27), insbesondere ein Zylinderstift, vorgesehen ist.

11. Axialkolbenmaschine nach einem der vorangegangenen Ansprüche, **dadurch gekennzeichnet, dass** die Rückhalteeinrichtung (16) mittels einer Federeinrichtung (18) in Richtung der Schrägscheibe (8) beaufschlagt ist.

12. Axialkolbenmaschine nach einem der Ansprüche 1 bis 10, **dadurch gekennzeichnet, dass** die Rückhalteeinrichtung (16) an einem Gehäuse (10) der Axialkolbenmaschine abgestützt ist.

## Claims

1. Axial piston machine of a squashplate design, having a cylinder drum which is mounted so as to rotate about a rotational axis, wherein the cylinder drum is provided with cylinder drilled holes in each of which a piston is mounted in a longitudinally displaceable fashion, and the pistons are supported on a squashplate by means of one sliding shoe each, wherein the sliding shoes are operatively connected by means of a retaining device, in particular a retaining plate, which rotates synchronously with the cylinder drum, **characterized in that** the sliding shoes (7) are operatively connected to a torque-generating device (25) which is formed by rocker levers (26) and by means of which a counter-torque which counteracts the tilting torque can be generated at the sliding shoes (7), wherein each sliding shoe (7) is assigned a rocker lever (26) which is embodied as a two-armed lever and by means of which a contact force (Fₖ) which acts on the sliding shoe (7) and which is opposed to the centrifugal force (F_{f}) which acts on the sliding shoe (7) can be generated, wherein a contact face (30) which can be connected to the sliding shoe (7) is formed on a region of the rocker lever (26) which is provided with a first lever arm (c), and the centre of gravity (S_{M}) of the rocker lever (26) acts on a second lever arm (d).

2. Axial piston machine according to Claim 1, **characterized in that** the rocker lever (26) is mounted on the retaining device (16) so as to be pivotable about a pivoting axis (28) arranged parallel to the rotational axis (D) of the retaining device (16), and said rocker lever (26) can be operatively connected to the circumferential face of the sliding shoe (7).

3. Axial piston machine according to Claim 2, **characterized in that** the rocker lever (26) can be operatively connected to the circumferential face of the sliding shoe (7) in the region of a sliding shoe neck (7b) of the sliding shoe (7).

4. Axial piston machine according to Claim 2, **characterized in that** the rocker lever (26) can be operatively connected to the circumferential face of the sliding shoe (7) in the region of a sliding shoe plate (7a) of the sliding shoe (7).

5. Axial piston machine according to one of Claims 1 to 4, **characterized in that** the second lever arm (d) is larger than the first lever arm (c).

6. Axial piston machine according to one of Claims 1 to 5, **characterized in that** the masses of the rocker lever (26), the first lever arm (c) and the second lever arm (d) are configured in such a way that the counter-torque generated by the rocker lever (26) virtually compensates, or completely compensates, the tilting torque acting on the sliding shoe (7).

7. Axial piston machine according to one of Claims 1 to 6, **characterized in that** the rocker lever (26) is partially wrapped around the sliding shoe (7) and the region of the rocker lever (26) which is provided with the second lever arm at least partially fills the intermediate space between two adjacent sliding shoes (7).

8. Axial piston machine according to one of Claims 2 to 7, **characterized in that** the rocker levers (26) are arranged between the retaining device (16) and the squashplate (8).

9. Axial piston machine according to one of Claims 2 to 7, **characterized in that** the rocker levers (26) are arranged between the retaining device (16) and the cylinder drum (3).

10. Axial piston machine according to one of Claims 2 to 9, **characterized in that** a bearing component (27), in particular a cylinder pin, is provided for mounting the rocker lever (26) on the retaining device (16).

11. Axial piston machine according to one of the preceding claims, **characterized in that** a spring device (18) acts on the retaining device (16) in the direction of the squashplate (8).

12. Axial piston machine according to one of Claims 1 to 10, **characterized in that** the retaining device (16) is supported on a housing (10) of the axial piston machine.

## Revendications

1. Machine à pistons axiaux à construction à disque oblique, comprenant un tambour à cylindres monté pivotant autour d'un axe de rotation, le tambour à cylindres étant doté d'alésages de cylindre dans lesquels un piston est à chaque fois monté de manière coulissante longitudinalement et les pistons s'appuyant au moyen d'un patin de glissement respectif contre un disque oblique, les patins de glissement étant en liaison fonctionnelle au moyen d'un dispositif de retenue, en particulier d'une plaque de retenue, tournant de manière synchronisée en rotation avec le tambour à cylindres, **caractérisée en ce que** les patins de glissement (7) sont en liaison fonctionnelle avec un dispositif de génération de moment (25) formé par des leviers basculants (26), au moyen duquel dispositif de génération de moment un moment antagoniste agissant en sens contraire au moment de basculement peut être généré sur les patins de glissement (7), un levier basculant (26) réalisé sous forme de levier à deux bras étant associé à chaque patin de glissement (7), au moyen duquel levier basculant une force de contact (Fₖ) agissant sur le patin de glissement (7) peut être générée, laquelle force de contact est orientée en sens inverse de la force centrifuge (F_{f}) agissant sur le patin de glissement (7), une surface de contact (30) pouvant être amenée en liaison avec le patin de glissement (7) étant réalisée sur une région du levier basculant (26) qui est dotée d'un premier bras de levier (c), et le centre de masse (S_{M}) du levier basculant (26) s'appliquant sur un deuxième bras de levier (d).

2. Machine à pistons axiaux selon la revendication 1, **caractérisée en ce que** le levier basculant (26) est monté pivotant sur le dispositif de retenue (16) autour d'un axe de pivotement (28) disposé parallèlement à l'axe de rotation (D) du dispositif de retenue (16) et peut être amené en liaison fonctionnelle avec la surface périphérique du patin de glissement (7).

3. Machine à pistons axiaux selon la revendication 2, **caractérisée en ce que** le levier basculant (26) peut être amené en liaison fonctionnelle avec la surface périphérique du patin de glissement (7) dans la région d'un col (7b) du patin de glissement (7).

4. Machine à pistons axiaux selon la revendication 2, **caractérisée en ce que** le levier basculant (26) peut être amené en liaison fonctionnelle avec la surface périphérique du patin de glissement (7) dans la région d'une plaque (7a) du patin de glissement (7).

5. Machine à pistons axiaux selon l'une quelconque des revendications 1 à 4, **caractérisée en ce que** le deuxième bras de levier (d) est plus gros que le premier bras de levier (c).

6. Machine à pistons axiaux selon l'une quelconque des revendications 1 à 5, **caractérisée en ce que** la masse du levier basculant (26), le premier bras de levier (c) ainsi que le deuxième bras de levier (d) sont conçus de telle sorte que le moment antagoniste généré par le levier basculant (26) compense complètement ou presque le moment de basculement agissant sur le patin de glissement (7).

7. Machine à pistons axiaux selon l'une quelconque des revendications 1 à 6, **caractérisée en ce que** le levier basculant (26) entoure partiellement le patin de glissement (7) et la région du levier basculant (26) qui est dotée du deuxième bras de levier remplit au moins partiellement l'espace intermédiaire entre deux patins de glissement adjacents (7).

8. Machine à pistons axiaux selon l'une quelconque des revendications 2 à 7, **caractérisée en ce que** les leviers basculants (26) sont disposés entre le dispositif de retenue (16) et le disque oblique (8).

9. Machine à pistons axiaux selon l'une quelconque des revendications 2 à 7, **caractérisée en ce que** les leviers basculants (26) sont disposés entre le dispositif de retenue (16) et le tambour à cylindres (3).

10. Machine à pistons axiaux selon l'une quelconque des revendications 2 à 9, **caractérisée en ce qu'**un élément de palier (27), en particulier une goupille cylindrique, est prévu pour le montage du levier basculant (26) sur le dispositif de retenue (16).

11. Machine à pistons axiaux selon l'une quelconque des revendications précédentes, **caractérisée en ce que** le dispositif de retenue (16) est sollicité au moyen d'un dispositif à ressort (18) en direction du disque oblique (8).

12. Machine à pistons axiaux selon l'une quelconque des revendications 1 à 10, **caractérisée en ce que** le dispositif de retenue (16) s'appuie contre un boîtier (10) de la machine à pistons axiaux.
